# EUROPÄISCHE PATENTSCHRIFT

(11) **EP 0 106 919 B1**
(45) Veröffentlichungstag und Bekanntmachung des Hinweises auf die Patenterteilung: **19.08.1987**
(21) Anmeldenummer: 82201312.4
(22) Anmeldetag: 21.10.1982
(51) Int. Cl.: F27D 5/00

(54) **Aus losen Einzelteilen zusammengesetztes Traggestell für in einem Ofen zu brennende Fliesen oder dergleiche Gegenstände**
Composite setter for the firing in a kiln of ceramic tiles or other similar articles
Support formé d'éléments assemblés pour la cuisson dans un four de tuiles céramiques ou d'autres articles similaires

(43) Veröffentlichungstag der Anmeldung: 02.05.1984
(73) Patentinhaber: Naamloze Vennootschap Koninklijke Sphinx, NL-6211 AX Maastricht (NL)
(72) Erfinder: Beerkens, Franciscus Theodorus Joseph, NL-6227 TD Maastricht (NL)
(74) Vertreter: de Vries, Johannes Hendrik Fokke

## Beschreibung

Aus Einzelteilen zusammengesetztes Traggestell für in einem Ofen zu brennende keramische Fliesen oder derartige Gegenstände. Die Erfindung betrifft ein aus Einzelteilen zusammengesetztes Traggestell aus keramischem Werkstoff zum Abstützen von in einem Ofen zu brennenden keramischen Fliesen und derartigen Gegenständen.

In der FR-A-2 266 133 ist ein derartiges Traggestell beschrieben mit einer Anzahl stapelbarer rechteckiger Rahmen deren senkrechte Seitenwände an der Innen- und Aussenseite vorstehende waagerechte Auflageleisten aufweisen, und mit sich waagerecht erstreckenden Kupplungsplatten, die je ein Paar aufeinander gesetzter Rahmen einseitig miteinander und zugleich mit einem in einem Abstand in der Längsrichtung des Traggestells folgenden gestapelten Rahmenpaar somit mit wenigstens einem in Querrichtung des Traggestells in Abstand daneben aufgestellten entsprechenden Komplex von zwei gestapelten senkrechten Rahmenpaaren lösbar verbinden. Jeder Rahmen weist an der Unterseite und an der Oberseite senkrecht vorstehende Tragnocken auf und jede Kupplungsplatte ist zwischen den Rahmen jedes durch diese Platte zu kuppelnden gestapelten Rahmenpaars angeordnet. Dabei ist jede Kupplungsplatte nahe an ihre Seitenrändern mit Löchern versehen, die je einen oberen und unteren Tragnocken passend aufnehmen.

In der DE-A-1 196 565 ist ein dem Traggestell gemäss der FR-A-2 266 133 entsprechendes Traggestell beschrieben, wobei jede Kupplungsplatte anstatt der Löcher mit Vertiefungen versehen ist, in den die Tragnocken aufgenommen werden können.

Bei der Herstellung der keramischen Rahmenelemente des Traggestells treten unvermeidliche Schrumpfunterschiede auf, die zu Unstabilitäten und insbesondere zu Höhenunterschieden führen können wenn eine grosse Anzahl Rahmen flach aufeinander gestapelt wird, wie bei dem bekannten Traggestell der Fall ist. Solche Höhenunterschiede und weitere Ungleichförmigkeiten können die Anordnung der Kupplungsplatten zwischen den hochliegenden Rahmen schwierig wenn nicht unmöglich machen.

Die Erfindung bezweckt ein Traggestell der Eingangs genannten Art zu schaffen, das die Nachteile der bekannten Traggestelle nicht aufweist und das eine schnelle und stabile Aufbau des Traggestells aus einfach herzustellenden Unterteilen ermöglicht.

Das erfindungsgemässe Traggestell ist dazu versehen mit einer Anzahl stapelbarer rechteckiger Rahmen deren senkrechte Seitenwände an der Innen- und Aussenseite vorstehende waagerechte Auflageleisten oder dergleiche vorstehende Abstützteile aufweisen, und mit sich waagerecht erstreckenden Kupplungsplatten, die je ein Paar aufeinandergesetzte Rahmen einseitig miteinander und zugleich mit einem in einem Abstand vorzugsweise gleich der lichten Breite der Rahmen in der Längsrichtung des Traggestells folgenden gestapelten Rahmenpaar somit mit wenigstens einem in Querrichtung des Traggestells in Abstand daneben aufgestellten entsprechenden Komplex von zwei gestapelten senkrechten Rahmenpaaren lösbar verbinden, wobei jeder Rahmen an der Unterseite und an Oberseite senkrecht vorstehende Tragnocken aufweist, durch die die gestapelten Rahmen sich aufeinander abstützen und jede Kupplungsplatte zwischen den Rahmen jedes durch diese Platte zu kuppelnden gestapelten Rahmenpaars angeordnet ist und nahe an ihren Seitenrändern mit Löchern versehen ist, die je zwei aufeinanderstützende Tragnocken passend aufnehmen, wobei die Dicke der Kupplungsplatte kleiner ist als die Gesamthöhe zweier sich aufeinander abstützender Tragnocken.

Durch diese Ausbildung ist es möglich, nach der Herstellung der Rahmen deren Tragnocken genau auf die erwünschte Länge nachzuschleifen, z. B. dadurch, dass zuerst den Tragnocken eine etwas zu grosse Länge gegeben wird. Nach der Schleifbearbeitung haben alle Rahmen genau das richtige, gleiche totale Höhenmass, sodass bei Stapelung der Rahmen keine bedeutenden Höhenunterschiede durch Aufzählung ungünstiger Herstellungstoleranzen auftreten können. Die Kupplungsplatten, die mit den darin vorgesehenen Löchern die Tragnocken umschliessen und gegenseitige Verschiebungen in der Horizontalebene verhindern, beeinflüssen die Stapelhöhe der Rahmen nicht, weil ihre Dicke kleiner als die Gesamthöhe der sich aufeinander abstützenden Tragnocken ist. Die Kupplungsplatten werden deshalb auch nicht eingeklemmt aber behalten eine beschränkte Bewegungsfreiheit.

Dadurch ergibt sich die Möglichkeit, durch Hinzufügung von Rahmenreihen das Traggestell in der Breiterichtung stark auszubreiten und dabei diese Reihen durch je über die ganze Breite des Gestells erstreckende Kupplungsplatten zu verbinden. Auch wenn zufolge einer oft nicht zu vermeidenden einigermassen ungleichmässigen Tragfläche für das Gestell auf dem Tunnelofenwagen die Rahmen trotz ihrer gegenseitig gleichen Höhenmassen nicht genau auf der gleichen Höhe liegen, können die langen, sich z. B. über die ganze Breite des Tunnelofenwagens erstreckenden Kupplungsplatten ohne Klemmung die in der Querrichtung nebeneinander liegenden Rahmenpaare verbinden. Die Zusammensetzung des Traggestells bleibt dabei einfach.

Zur Vergrösserung der Stabilität des Zusammengesetzten Traggestells sind vorzugsweise erfindungsgemäss die Kupplungsplatten mit in den Ebenen der Rahmenseitenwände der gekuppelten Rahmen liegenden senkrechten Stegen versehen, die die Rahmen je in Querrichtung wenigstens einseitig aufschliessen. Dabei befinden sich vorzugsweise diese Stege an derselben Seite der Kupplungsplatte, wobei sie an die Löcher in dieser Platte anschliessen. Normalerweise werden bei der Zusammensetzung des Traggestells die Stege aufwärts gerichtet, sodass sie die Rahmen an der Unterseite einschliessen, während an der Oberseite der Rahmenstapel die Kupplungsplatten umgekehrt angeordnet werden können, deshalb mit den Stegen nach unten gerichtet.

Die Erfindung wird weiter erläutert an Hand der in der Zeichnung dargestellten Ausführungsbeispiele.
Figur 1 ist eine Seitenansicht eines Teils eines Traggestells zum Abstützen von Wandfliesen ;
Figur 2 ist eine Endansicht des Traggestells der Fig. 1 ;
Figur 3 ist eine Aufsicht einer Kupplungsplatte des Traggestells der Fig. 1 und 2 ;
Figur 4 ist ein Schnitt nach der Linie IV-IV der Fig. 3 ;
Figur 5 ist in vergrössertem Masstabe eine Seitenansicht eines Teils von zwei aufeinander gestapelten Rahmen des Traggestells der Fig. 1 und 2, wobei die diese Rahmen verbindenden Kupplungsplatten im Schnitt dargestellt sind ;
Figur 6 ist ein Schnitt nach der Linie VI-VI der Fig. 5 ;
Figur 7 ist eine Seitenansicht eines Teils eines Traggestells zum Abstützen von Pflasterfliessen ;
Figur 8 ist eine Endansicht des Traggestells der Fig. 7 ; und
Figur 9 ist eine perspektivische Ansicht von Unterteilen des Traggestells nach einer dritten Ausführungsform.

Das Traggestell der Figuren 1-6 ist aus losen stapelbaren Rahmen 1 und diese gestapelten Rahmen verbindenden Kupplungsplatten 2 somit an den Enden des Traggestells vorgesehenen Kupplungselementen 3 und 4 zusammengesetzt. Diese Gestellelemente 1-4 sind aus einem feuerfesten keramischen Werkstoff an sich bekannter Zusammensetzung hergestellt. Das Traggestell ist mittels Stützklötze 5 aus demgleichen Werkstoff auf der Oberseite 6 eines weiter nicht dargestellten Tunnelofenwagens unterstützt, wobei in Fig. 1 das eine Ende des Traggestells dargestellt ist, das sich an der linken Seite dieser Fig. über eine willkürliche Länge weiter erstreckt. Die Rahmen 1 sind gleich ausgebildet und haben, in der Querrichtung des Traggestells gesehen, eine kleine Breite im Vergleich mit deren in der Rahmenebene gemessener Länge und Höhe. Jeder Rahmen besteht aus zwei die Rahmenseitenwände bildenden Seitenbalken 7, die an der Ober- und Unterseite durch einen Oberbalken 8 und einen Unterbalken 9 verbunden sind. Die Rahmenseitenbalken 7 sind an der Innenseite und an der Aussenseite mit in gleichen Abständen übereinander vorgesehenen Tragleisten 10 bzw. 11 versehen, die an der Oberseite unter einem kleinen Winkel schräg seitwärts und aufwärts laufen und die für die Abstützung der im Tunnelofen zu brennenden Pflasterfliesen 24 dienen (fig. 5).

Die Rahmenseitenbalken 7 setzen sich über einigen Abstand oberhalb des oberen Rahmenbalkens 8 und unterhalb des unteren Rahmenbalkens 9 fort zur Bildung von einander gleichen oberen Tragnocken 12 und unteren Tragnocken 13, wie Fig. 5 zeigt. Bei der Herstellung der Rahmen 1 wird zuerst wenigstens an einer Rahmenseite den Tragnocken eine etwas zu grösse Länge gegeben, worauf diese Nocken genau bis auf das richtige Mass nachgeschliffen werden, derart, dass das Höhenmass jedes Rahmens zwischen der Unterfläche der unteren Nocken 13 und der Oberfläche der oberen Nocken 12 gemessen genau einem bestimmten Wert entspricht. In dieser Weise werden Schrumpfunterschiede bei der Herstellung der Rahmen ausgeglichen und können beim Stapeln der Rahmen keine bedeutenden Höhenunterschiede zwischen nebeneinanderliegenden Rahmenstapein auftreten.

Wie aus den Fig. 1 und 2 ersichtlicht ist werden beim Zusammensetzen des Traggestells jeweils eine Anzahl z. B. vier oder mehr Rahmen 1 mit ihren Nocken 12 und 13 aufeinander gestapelt und werden diese Rahmenstapel in Längsreihen willkürlicher, durch die Abmessungen des Tunnelofenwagens bestimmter Länge angeordnet, wobei der Abstand zwischen zwei Rahmenstapeln einer selben Längsreihe der lichten Breite der Rahmenöffnungen entspricht, so dass auch auf die auswärts gekehrten Auflageleisten 11 zweier aufeinanderfolgender Rahmen Fliesen 24 abgestützt werden können. Wie in Fig. 2 ersichtlicht ist, sind bei der dargestellten Ausführungsform die Rahmenstapel in vier nebeneinanderliegenden Längsreihen angeordnet, derart, dass in Querrichtung je zwei nebeneinanderliegende durch einen schmalen Spalt 14 getrennte Rahmen 1 ein Rahmenpaar bilden, das eine senkrechte Reihe von Fliesen 24 trägt, während dieses Rahmenpaar durch eine Mittelöffnung 15 grösserer Breite von einem zweiten Rahmenpaar für die Abstützung einer zweiten senkrechten Fliesenreihe getrennt ist. Die Spalten 14 beförderen eine gute Zirkulation der heissen Luft längs der Fliesen wenn diese im Tunnelofen gebrennt werden. Für den Fall dass die Breite des Tunnelofenwagens solches zulässt können selbstverständlich noch weitere Längsreihen von gestapelten Rahmen 1 nebeneinander auf den Wagen gestellt werden.

Die gestapelten Rahmen 1 werden durch die Kupplungsplatten 2 in der richtigen gegenseitigen Lagen zusammengehalten. Diese Kupplungsplatten erstrecken sich über die ganze Breite des Traggestells und weisen in kurzem Abstand von ihren Seitenrändern Löcher 16 auf (Fig. 3 und 4), in die die Nocken 12 und 13 passen. Die Dicke der Kupplungsplatten 2 ist etwas kleiner als die Gesamthöhe zweier sich aufeinander abstützender Tragnocken 12, 13, so dass bei Anordnung einer Kupplungsplatte 2 zwischen zwei aufeinandergestapelten Rahmen 1, deren Nocken 12 und 13 je in einem Loch 16 stecken, die Kupplungsplatte sich auf den oberen Balken 8 des unteren Rahmens 1 abstützt aber vom unteren Balken 9 des oberen Rahmens 1 frei liegt (Fig. 5). Die Kupplungsplatte 2 hält in dieser Weise die Tragnocken 12 und 13 unverschiebbar zusammen aber beeinflüsst nicht die Gesamthöhe des Stapelung. Hingegen hat die Kupplungsplatte 2 noch eine genügende Bewegungsfreiheit von der waagerechten Lage abzuweichen, z. B. wenn durch eine unregelmässige Tragfläche für das Traggestell die Stapelhöhe eines nächstliegenden Rahmenstapels einigermassen verschieden wäre. In der Kupplungsplatte 2 sind paarweise insgesamt acht Löcher 16 vorgesehen derart, dass die Kupplungsplatte insgesamt sechzehn je zwei und zwei aufeinander gestapelte Rahmen 1 von vier sich nebeinander erstreckenden Längsreihen verbinden kann. Mittels der in dieser Weise zwischen den gestapelten Rahmen 1 angeordneten und die in der Längsrichtung und Querrichtung des Traggestells nebeneinander aufgestellten Rahmenstapel verbindenden Kupplungsplatten 2 kann das Traggestell der oben beschriebenen Ausbildung in einfacher Weise zusammengesetzt werden. Die unteren Kupplungsplatten 2 stützen sich dabei auf die Stützklötze 5, die an ihrer Oberseite mit ähnlichen senkrechten Nocken 12' versehen sind als die Rahmen 1 (Fig.2). Die obersten Kupplungsplatten 2 nehmen selbstverständlich nur die Nocken 12 der obersten Rahmen 1 auf. Am Ende der Reihe sind Kupplungselemente 3 verwendet, die nur eine Reihe von Löchern 16 haben und die dadurch erhalten werden, dass eine Kupplungsplatte nach der gestrichelten Linie 17 der Fig.3 durchgeschnitten wird. Der übrigbleibende Teil bildet ein Kupplungselement 4, das auf die Stützklötze 5 am Ende der Reihe gelegt ist.

Die Kupplungsplatten 2 sind weiter mit hochstehenden flachen Stegen 18 und 19 versehen, die an die länglichen Löcher 16 anschliessen und eine seitliche Abstützung für die senkrechten Rahmenseitenbalken 7 der Rahmen 1 bilden. Die Stege 18 befinden sich an den beiden Enden der Kupplungsplatte 2 und stützen die beiden äusseren Rahmen der beiden in Querrichtung nebeneinander liegenden Rahmenpaare, während der mitteiste Steg 19 sich durch die Öffnung 15 erstreckt und die beiden inneren Rahmen dieser Rahmenpaare abstützt. Die obersten Kupplungsplatten 2 des zusammengesetzten Traggestells sind umgekehrt, also mit ihrem Stegen 18 und 19 nach unten gerichtet, aufgesetzt.

In den Kupplungsplatten 2 sind noch Ventilationslöcher 20 vorgesehen.

Die Stege 18 und 19 vergrössern die Stabilität des Traggestells. Wenn erwünscht kann noch eine weitere Versteifung dadurch erhalten werden, dass in die Spalte 14 zwischen den Seitenbalken jedes Rahmenpaares ein Passkeil 21 eingesetzt wird, wie in Fig. 2 an einer Stelle gezeichnet wurde. Die Rahmenbalken 7 und die Passkeile 21 sind dazu mit in einander greifenden Vorsprüngen 22 und Aussparungen 23 versehen, die die Passkeile 21 in ihrer Lage festhalten (vgl. auch Fig.6).

Selbstverständlich ist es unter bestimmten Umständen möglich statt der Verwendung je zweier in Querrichtung dicht aneinander aufgestellten Rahmen 1 zum Abstützen der Fliesen, diese beiden Rahmen durch einen einzigen breiteren Rahmen zu ersetzen, dessen Breite der Tiefenabmessung der abzustützenden Fliesen oder sonstiger Gegenstände entspricht. Ein solcher Rahmen kann dann z. B. eine Breite haben, die gleich der oder etwas kleiner ist als der Gesamtbreite eines in Querrichtung liegenden Rahmenpaars mit der zwischen dessen Rahmen vorgesehenen Spalte 14.

Die Fig. 7 und 8 zeigen eine Ausführungsform eines Traggestells zum Abstützen von zu brennenden keramischen Pflasterfliesen oder Ziegeln grösserer Abmessung als die Wandfliesen 24 im Traggestell der Fig. 1-6. Solche Pflasterfliesen enthalten im allgemeinen zur Erzielung einer grösseren Dichte auch einen grösseren Glassgehalt und werden einmal gebrennt, bei dem sie über ihre ganze Oberfläche durch gerippte Tragplatten 25 unterstützt werden sollen damit die Fliesen nicht durchhängen.

Das Traggestell der Fig. 7 und 8 hat wesentlich denselben Aufbau als das zuerst beschriebene Traggestell der Fig. 1-6 und besteht wieder aus Rahmen 1 und Kupplungsplatten 2. Die senkrechten Seitenbalken 7 der Rahmen 1 haben in diesem Fall beidseitig vorstehende verhältnismässig kurze Tragleisten 26, 27 mit waagerechten Oberseiten und schrägen Ecken, auf welche Tragleisten die Fliesentragplatten 25 für die zu brennenden Pflasterfliesen 28 ruhen. Wie aus Fig. 8 ersichtig ist werden - in Querrichtung des zusammengesetzten Traggestells gesehen - die Fliesentragplatten 25 von zwei in verhältnismässig grossem Abstand von einander liegenden Rahmen 1 unterstützt, wobei die Tragplatten noch beidseitig dieses Rahmenpaares ausragen. Es können wieder vier oder mehr paarweise angeordnete Längsreihen von gestapelten Rahmen 1 nebeneinander auf einen in Fig. 8 nicht angegebenen Tunnelofenwagen aufgestellt und in entsprechender Weise wie oben beschrieben mittels sich über die ganze Breite des Traggestells erstreckender Kupplungsplatten 2 verbunden werden. Die Kupplungsplatten weisen wieder Löcher 16 auf, in die die Tragnocken 12 und 13 der aufeinander gestapelten Rahmen 1 passen. In diesem Fall sind die Kupplungsplatten 2 mit senkrechten Stegen 29 versehen, die sich zur Verbesserung der Querstabilität des Traggestells zwischen zwei Rahmen 1 eines die selben Fliesentragplatten 25 unterstützenden Rahmenpaar erstrecken. Selbstverständlich ist es wenn erwünscht möglich, zudem noch derartige Stützstege als die Stege 18 und 19 der Kuppiungsplatte 2 der Fig. 3 zu verwenden.

In bestimmten Fällen ist es üblich, z. B. längliche Wandfliesen nicht in vier sondern in drei Stellen zu unterstützen und zwar an den beiden langen Seiten und an einer kurzen Stirnseite. Für einen solchen Fall kann eine Traggestellausbildung verwendet werden, die aus den in Fig. dargestellten Unterteilen aufgebaut ist. Dieses Traggestell hat wieder eine Anzahl Längsreihen von Rahmen 1, die die gleiche Ausbildung als die oben beschriebenen Rahmen 1 haben und deshalb wieder mit oberen und unteren Tragnocken 12 und 13 und mit inneren und äusseren waagerechten Tragleisten 10 und 11 (von denen nur einige gezeichnet sind) versehen sind. Die Rahmen 1 einer selben Längsreihe sind weiter wieder in einem Abstand von einander gleich der lichten Weite jedes Rahmens angeordnet. Die Rahmen 1 von z. B. zwei (oder mehr) Längsreihen sind durch Kupplungsplatten 30 verbunden, die mit den oben beschriebenenen Kupplungsplatten 30 verbunden, die mit den oben beschriebenen Kupplungsplatten 2 vergleichbar sind und schlitzförmige Löcher 16 zum Aufnehmen der Nocken 12 und 13 der aufeinander gestapelten Rahmen 1 aufweisen in ähnliger Weise wie oben beschrieben. Zwischen zwei neben einander liegenden Längsreihen von Rahmen 1 ist eine Reihe von Tragelementen 31 angeordnet, die quer auf die Rahmen 1 gerichtet sind und deren senkrechte Seitenwände mit seitlich vorstehenden waagerechten Tragleisten 32 versehen sind, die die selbe Form als die Tragleisten 10 und 11 der Rahmen 1 aufweisen. Diese Tragelemente 31 haben weiter an der Oberseite Tragnocken 33 und an der Unterseite Tragnocken 34, die mit den Tragnocken 12 und 13 der Rahmen 1 vergleichbar sind. In der Längsrichtung der Rahmenreihen betrachtet befindet sich jedes Tragelement 31 in der Mitte zwischen zwei aufeinanderfolgenden senkrechten Seitenwänden 7 der beiden Reihen von Rahmen 1 derart, dass die abzustützenden länglichen Wandfliesen 35 in der gezeichneten Weise in drei Stellen unterstützt werden und zwar an ihren beiden langen Seiten mittels der Tragleisten 10 oder 11 der betreffenden Rahmenseitenwänden 7 und an einer kurzen Stirnseite mittels einer Tragleiste 32 des betreffenden Tragelementes 31. Die Tragelemente 31 können, wie die Rahmen 1, senkrecht gestapelt werden und die Elemente werden dabei durch Schlitzlöcher 36 und 36' festgehalten, die quer zu den Schlitzlöchern 16 in den Kupplungsplatten 30 vorgesehen sind und die Tragnocken 33 und 34 zweier sich aufeinander abstützender Tragelemente 31 aufnehmen können. Die Schlitzlöcher 36', die die in Querrichtung des Traggestells zwischen zwei einander gegenüberliegenden Rahmen 1 liegenden Tragelemente 31 halten sollen, sind in einem trapezförmigen seitlich vorstehenden Teil 37 der Kupplungsplatten 30 gebildet welcher vorstehende Teil 37 in eine entsprechende Aussparung 38 im gegenüberliegenden Seitenrand der nächsten Kupplungsplatte 30 hineinsteckt und mit einem nach oben abgekröpfen Randteil 39 diese nächste Kupplungsplatte übergreift und sich darauf stützt. In dieser Weise veranlassen die Kupplungsplatten 30 auch hier, dass die aufeinander gestapelten Rahmen 1 und Tragelemente 31 stabil zusammengehalten werden. Wenn die Tragelemente 31 in der Querrichtung des Traggestells eine kleine Breite aufweisen, können sie auch massif ausgebildet sein, so dass dann die in Fig. gezeichnete Rahmenöffnung dieser Elemente ausfällt.

## Patentansprüche

1. Aus Einzelteilen zusammengesetztes Traggestell aus keramischem Werkstoff zum Abstützen von in einem Ofen zu brennenden keramischen Fliesen und derartigen Gegenständen, versehen mit einer Anzahl stapelbarer rechteckiger Rahmen (1) deren senkrechte Seitenwände (7) an der Innen- und Aussenseite vorstehende waagerechte Auflageleisten (10, 11) oder dergleiche vorstehende Abstützteile aufweisen, und mit sich waagerecht erstreckenden Kupplungsplatten (2, 30), die je ein Paar aufeinandergesetzte Rahmen einseitig miteinander und zugleich mit einem in einem Abstand vorzugsweise gleich der lichten Breite der Rahmen in der Längsrichtung des Tragestells folgenden gestapelten Rahmenpaar somit mit wenigstens einem in Querrichtung des Traggestells in Abstand daneben aufgestellten entsprechenden Komplex von zwei gestapelten senkrechten Rahmenpaaren lösbar verbinden, wobei jeder Rahmen (1) an der Unterseite und an der Obenseite senkrecht vorstehende Tragnocken (12, 13) aufweist durch die die gestapelten Rahmen sich aufeinander abstützen, und jede Kupplungsplatte (2) zwischen den Rahmen jedes durch diese Platte zu kuppelnden gestapelten Rahmenpaars angeordnet ist und nahe an ihren Seitenrändern mit Löchern (16) versehen ist, die je zwei aufeinanderstützende Tragnocken (12, 13) passend aufnehmen, wobei die Dicke der Kupplungsplatte (2, 30) kleiner ist als die Gesamthöhe zweier sich aufeinander abstützender Tragnocken.

2. Traggestell nach Anspruch 1, dadurch gekennzeichnet, dass die Tragnocken (12, 13) Verlängerungen der Rahmenseitenwände (7) bilden.

3. Traggestell nach Anspruch 1 oder 2, dadurch gekennzeichnet, dass die Kupplungsplatten (2) mit in den ebenen der Rahmenseitenwände (7) der gekuppelten Rahmen (1) liegenden senkrechten Stege (18, 19, 29) versehen sind, die die Rahmen je in Querrichtung wenigstens einseitig aufschliessen.

4. Traggestell nach Anspruch 3, dadurch gekenzneichnet, dass die Strege (18, 19, 29) sich an der selben Seite der Kupplungsplatte (2) befinden und an die Löcher (16) in dieser Platte anschliessen.

5. Traggestell nach Anspruch 4, dadurch gekennzeichnet, dass die Rahmen (1) in Querrichtung eine kleine Breite haben im Vergleich mit deren in der Rahmenebene gemessener Länge und Höhe und dass je zwei nebeneinander angeordnete Rahmen ein Querrahmenpaar für die gemeinschaftliche Abstützung eingeschobener Fliesen (24) oder Fliesentragplatten (25) bilden, wobei die Kupplungsplatten (2) je wenigstens vier solcher gestapelten Querrahmenparen miteinander verbinden.

6. Traggestel nach Anspruch 4 und 5, insbesondere Für Fliesen verhältnismässig kleines Formats, dadurch gekennzeichnet, dass die an die Löcher (16) grenzenden senkrechten Stegen (18, 19) der Kupplungsplatten (2) sich durch die Öffnung (15) zwischen den Querrahmenparen erstrecken bzw. an den nach aussen gekehrten Seiten dieser Rahmenparen liegen.

7. Traggestell nach Anspruch 6, dadurch gekennzeichnet, dass zwischen den Seitenwänden (7) der Rahmen (1) eines jeden Querrahmenpaars ein loser Passkeil (21) angeordnet ist, der mittels ineinandergreifender Vorsprünge (22) und Aussparungen (23) mit den beiden Rahmen gekuppelt ist.

8. Traggestell nach Anspruch 4 und 5, insbesondere für auf Fliesentragplatten zu unterstützende Pflasterfliesen, dadurch gekennzeichnet, dass zwischen den Seitenwänden (7) der Rahmen (1) eines jeden Querrahmenpaars ein an der Kupplungsplatte (2) angebrachter senkrechter Steg (29) passt.

9. Traggestell nach Anspruch 1 oder 2 für eine Unterstützung von Wandfliesen oder derartigen Gegenständen in drei Stützpunkten, dadurch gekennzeichnet, dass zwischen zwei nebeneinanderliegenden Längsreihen gestapelter Rahmen (1) eine Reihe hinzugefügter senkrechter Tragelemente (31) angeordnet ist, die sich in der erwähnten Längsrichtung betrachtet je zwischen zwei aufeinanderfolgenden senkrechten Rahmenseitenwänden (7) befinden und an ihren senkrechten Seitenwänden der Öffnung zwischen diesen Rahmenseitenwänden zugekehrte Auflageleisten (32) für die Unterstützung eines Stirnrandes einer Fliese (35) aufweisen, welche Tragelemente (31) gleichfalls im senkrechten Sinne gestapelt und mit in Löcher (36, 36') der Kupplungsplatten (30) hineingreifenden, sich aufeinander abstützenden Tragnocken (33, 34) versehen sind.

10. Traggestell nach Anspruch 9, dadurch gekennzeichnet, dass die Kupplungsplatten (30) an einem Seitenrand einen seitlich vorspringenden Teil (37) haben, der die Löcher für die Tragnocken (33, 34) der Tragelemente (31), die sich in Querrichtung des Traggestells zwischen zwei Rahmen (1) befinden, aufweist, während die Kupplungsplatten an deren anderem Seitenrand eine Aussparung (38) haben, in welche der vorspringende Plattenteil (37) der angrenzenden Kupplungsplatte passt.

11. Traggestell nach Anspruch 9, dadurch gekennzeichnet, dass der vorstehende Kupplungsplattenteil (37) mit einem nach oben abgekröpften Endrandteil (39) auf der nächsten Kupplungsplatte stützt.

12. Traggestell nach Anspruch 9, 10 oder 11, dadurch gekennzeichnet, dass jedes Tragelement (31) block-bzw. rahmenförmig und mit Bezug auf die Rahmen (1) quer aufgestellt ist, wobei nur die den Rahmenreihen zugekehrten senkrechten Seitenwände der Tragelemente mit nach aussen ausragenden waagerechten Auflageleisten (32) versehen sind.

## Claims

1. A support made of ceramic material formed from components, for supporting ceramic tiles and similar articles for firing in a kiln, provided with a number of stackable rectangular frames (1) whose vertical lateral walls (7) on the inside and outside have projecting horizontal seating shoulders (10, 11) or similar projecting support elements, and with horizontally extending coupling plates (2 ; 30) which detachably connect in each case a pair of frames placed on top of one another together at one end and simultaneously detachably connect to a stacked pair of frames following at a distance preferably equal to that of the inner width of the frames in the longitudinal direction of the support, thus to at least one aggregate of two stacked vertical pairs of frames adjacent thereto at a distance in the tranverse direction of the support, each frame (1) on the underside and on the upper side having vertically projecting bearing cams (12, 13), by means of which the stacked frames are supported on one another, and each coupling plate (2) being arranged between the frames of each stacked pair of frames to be coupled by means of this plate and close to its lateral edges being provided with apertures (16), which receive in an appropriate manner respectively two bearing cams supporting one another (12,13), the thickness of the coupling plate (2 ; 30) being less than the full height of two bearing cams supported on one another.

2. A support according to claim 1, characterised in that the bearing cams (12, 13) form extensions of the lateral frame walls (7).

3. A support according to claim 1 or 2, characterised in that the coupling plates (2) are provided with vertical webs (18, 19 ; 29) lying in the planes of the lateral frame walls (7) of the coupled frames (1), and which develop respectively the frames in a transverse direction on at least one side.

4. A support according to claim 3, characterised in that the webs (18, 19 ; 29) are disposed on the same side of the coupling plate (2) and abut against the apertures (16) in this plate.

5. A support according to claim 4, characterised in that the frames (1) in a transverse direction have a small width in comparison with the length and height thereof measured in the frame plane and that two frames disposed adjacent one another form respectively a transverse pair of frames for the common support of tiles (24) inserted or tile support plates (25), the coupling plates (2) connecting in each case at least four of such stacked transverse pairs of frames to one another.

6. A support according to claim 4 or 5, in particular for tiles relatively small in size, characterised in that the vertical webs (18, 19) of the coupling plates (2) which border the apertures extend through the opening (15) between the transverse pairs of frames or are located on the sides of these frame pairs which are turned outwards.

7. A support according to claim 6, characterised in that the between the lateral walls (7) of the frames of each transverse frame pair a loose adjusting wedge is arranged, which is coupled to both frames by means of projections (22) and recesses (23) which engage in one another.

8. A support according to claim 4 or 5, in particular for paving tiles to be supported on tile support plates, characterised in that between the lateral walls (7) of the frame (1) of each transverse pair of frames a suitable vertical web (29) is fitted.

9. A support according to claim 1 or 2 for supporting wall tiles or similar articles at three support points, characterised in that between two adjacent longitudinal rows of stacked frames (1) a row of additional vertical support elements (31) is arranged, which, seen from the said longitudinal direction, disposed between two successive vertical lateral frame walls (7) and on their vertical walls have seating shoulders (32) between these lateral frame walls turned towards the opening for supporting an end edge of a tile (35), which support elements (31) are also stacked vertically and provided with bearing cams (33, 34) which engage in apertures (36, 36') of the coupling plates (30) and which are supported on one another.

10. A support according to claim 9, characterised in that the coupling plates (30) have on one lateral edge a laterally projecting part (37), which has the apertures for the bearing cams (33, 34) of the support elements (31) which are located in a transverse direction of the support frame between two frames (1), while the coupling plates on their other lateral edge have a recess (38), in which the projecting plate part (37) of the adjacent coupling plate fits.

11. A support according to claim 9, characterised in that the projecting coupling plate part (37) bears on the next coupling plate with an upwardly bent end edge part (39).

12. A support according to claim 9, 10 or 11, characterised in that each support element (31) is assembled in the form of a block or frame and. transversely with regard to the frames, only the vertical lateral walls of the support elements turned towards the frame rows being provided with outwardly projecting horizontal seating shoulders (32).

## Revendications

1. Châssis porteur formé d'éléments séparés en matériau céramique assemblés et destinés à supporter des carreaux de céramique et des articles de ce type à cuire dans un four, muni d'un certain nombre de cadres rectangulaires empilables (1) dont les parois latérales verticales (7) présentent sur les côtés intérieurs et extérieurs des listels horizontaux en saillie (10, 11) ou des pièces de support similaires en saillie et avec ceux-ci des plaques de couplage (2, 30) s'étendant horizontalement qui relient chacun de façon amovible, d'un côté un couple de cadres superposés et de même un couple de cadres superposés à la suite et placés à une distance qui est avantageusement identique à la plus petite largeur du cadre dans la direction longitudinale du châssis porteur ainsi qu'au moins un complexe correspondant de deux couples de cadres verticaux superposés et placés dans la direction transversale du châssis porteur à distance, dans lequel chaque cadre (1) comporte sur ses faces inférieure et supérieure des ergots de support (12, 13) faisant saillie verticalement et entre lesquels les cadres empilés s'appuient les uns sur les autres et chaque plaque de couplage (2) est disposée entre les cadres de chaque couple de cadre empilés à coupler à l'aide de cette plaque et est munie à proximité de ses bords latéraux de trous (16) qui reçoivent chacun de façon ajustée les deux ergots de support (12, 13) s'appuyant l'un sur l'autre, l'épaisseur de la plaque de couplage (2, 30) étant plus faible que la hauteur totale de deux ergots de support s'appuyant l'un sur l'autre.

2. Châssis porteur selon la revendication 1, caractérisé en ce que les ergots de support (12, 13) constituent des prolongements des parois latérales de cadre (7).

3. Châssis selon la revendication 1 ou 2, caractérisé en ce que les plaques de couplage (2) sont munies de nervures verticales (18, 19, 29) disposées dans les parties plates des parois latérales de cadre (7) des cadres couplés (1), les nervures ouvrant les cadres dans chaque direction transversale au moins d'un côté.

4. Châssis porteur selon la revendication 3, caractérisé en ce que les nervures (18, 19, 29) se trouvent du même côté de la plaque de couplage (2) et sont adjacentes aux trous (16) de cette plaque.

5. Châssis porteur selon la revendication 4, caractérisé en ce que les cadres (1) présentent transversalement une plus faible largeur comparativement à leur longueur et hauteur dans le plan des cadres et en ce que chaque paire de cadres adjacents forme un couple de cadres transversaux qui supportent ensemble des carreaux (24) ou des plaques-supports de carreaux (25) qu'on y a introduits, les plaques de couplage (2) unissant au moins quatre de ces paires de cadres transversaux empilés.

6. Châssis selon les revendications 4 et 5, en particulier pour des carreaux de relativement petit format, caractérisé en ce que les nervures (18, 19) de la plaque de couplage (2) adjacentes aux trous (16) traversent l'ouverture (15) entre les couples de cadres transversaux ou bien se trouvent sur les côtés externes de ces couples de cadres.

7. Châssis selon la revendication 6, caractérisé en ce qu'entre les parois latérales (7) des cadres (1) de chaque couple de cadres transversaux est disposée une cale amovible (21) couplée avec les deux cadres au moyen de saillies (22) et d'évidements (23) coopérant entre eux.

8. Châssis selon les revendications 4 et 5, en particulier pour des carreaux de plâtre destinés à être portés par des plaques-supports de carreaux, caractérisé en ce qu'entre les parois (7) des cadres (1) de chaque couple de cadres transversaux s'ajuste une nervure verticale (29) disposée sur la plaque de couplage (2).

9. Châssis selon la revendication 1 ou 2 pour le support en trois points de carreaux de mur ou analogues, caractérisé en ce qu'entre deux rangées longitudinales adjacentes de cadres (1) empilés, est prévu une rangée d'éléments de supports verticaux (31) considérés dans la direction longitudinale de référence, qui sont logés chacun entre deux parois latérales (7) de cadre qui se suivent et qui présentent sur leurs parois latérales de l'ouverture, entre ces parois latérales du cadre, les listels de support (32) tournés vers l'intérieur et destinés à supporter un bord frontal d'un carreau (35), ces éléments de support (31) étant également empilés dans la direction verticale et étant pourvus de saillies de support (33, 34) pénétrant dans des trous (36, 36') des plaques de couplage (30) et portant les unes sur les autres.

10. Châssis selon la revendication 9, caractérisé en ce que les plaques de couplage (30) présentent sur un bord latéral une partie (37) faisant saillie latéralement et percée de trous pour les saillies de support (33, 34) des éléments de support (31), situés transversalement par rapport au châssis entre deux cadres (1), tandis que les plaques de couplage comportent sur leur autre bord latéral une découpe (38) dans laquelle s'ajuste la partie de plaque en saillie (37) des plaques de couplage adjacentes.

11. Châssis selon la revendication 9, caractérisé en ce que la partie de plaque de couplage en saillie (37) repose sur la plaque de couplage adjacente par l'intermédiaire d'une partie de rebord terminale (39).

12. Châssis selon la revendication 9, 10 ou 11, caractérisé en ce que chaque élément de support (31) en forme de bloc ou de cadre est disposé transversalement par rapport au cadre (1), seules les parois latérales verticales tournées vers les rangées de cadre et appartenant aux éléments de support étant munies de listels de support (32) faisant saillie horizontalement vers l'extérieur.
